# EUROPÄISCHE PATENTANMELDUNG

(11) **EP 0 098 501 A2**
(43) Veröffentlichungstag der Anmeldung: **18.01.1984**
(21) Anmeldenummer: 83106265.8
(22) Anmeldetag: 28.06.1983
(51) Int. Cl.: E05D 7/10, E05D 5/10

(54) **Gelenk**

(30) Priorität: 06.07.1982 US 395206
(71) Anmelder: DEERE & COMPANY, Moline, Illinois 61265 (US)
(72) Erfinder: Ward III, Louis Taylor, Dubuque Iowa 52001 (US); Link, Joseph Edward, Farley Iowa 52046 (US)
(74) Vertreter: Feldmann, Bernhard

(57) **Zusammenfassung**

Ein Gelenk (11) weist mindestens ein erstes und ein zweites Bolzenlager (17, 21, 35a oder 35b) auf, die um einen Scharnierbolzen (39) schwenkbar sind. Letzterer weist einen sich radial erstreckenden Teil (41) auf, der in eine Aussparung (23) in dem ersten Bolzenlager (17, 21) eingreifen kann und über einen Anschlag (32, 34) am zweiten Bolzenlager gesichert wird. An dem zweiten Bolzenlager (35a, 35b) kann ein Fenster (2, 3) angeschlagen sein, das damit um den Scharnierbolzen schwenkbar und nach entsprechendem Verdrehen des Scharnierbolzens, damit der vorspringende Teil aus der Aussparung (23) austritt, und Herausziehen aus den Bolzenlagern abnehmbar ist.

## Beschreibung

Die Erfindung bezieht sich auf ein Gelenk mit mindestens einem ersten und einem zweiten Bolzenlager, die zueinander ausgerichtete Längsbohrungen aufweisen, durch die ein Scharnierbolzen gesteckt werden kann, wobei das zweite Bolzenla^{g}er um die Achse des Scharnierbolzens verschwenkbar ist.

Derartige Gelenke dienen dazu, Fensterrahmen mit einer Fahrzeugkabine von Arbeitsmaschinen zu verbinden. Sie sind so ausgelegt, daß die Fenster aus einer geschlossenen Stellung nur in eine aufgestellte Position geklappt werden können, in der sie durch zusätzliche Mittel gehalten werden müssen. Sie dienen dazu, daß der Bedienungsperson, insbesondere beim Einsatz in extrem warmer Witterung, mehr Frischluft zugeführt werden kann. In der Regel lassen sich diese Fenster aus Sicherheitsgründen nicht in eine Stellung verschwenken, die etwa einen rechten Winkel zu ihrer Schließposition aufweist (Fendt Farmer - Reihe 3000 LS, Druckvermerk E8/80/80).

Da nur aufklappbare Fenster keine optimale Entlüftung gestatten, ist bereits vorgeschlagen worden (Massey Ferguson Kabinen, Druckvermerk LP-KAB/1 - at - Sept. 75 HL), die Kabinenseitenfenster ganz abzunehmen. Hier ist jedoch eine Schwenkmöglichkeit in einen aufgeklappten Zustand nicht vorgesehen.

Die mit der Erfindung zu lösende Aufgabe wird darin gesehen, ein Gelenk derart auszubilden, daß es eine schnelle und vor allem einfache Montage und Demontage ermöglicht.

Diese Aufgabe ist gemäß der Erfindung dadurch gelöst worden, daß der Scharnierbolzen mit einem vorspringenden Teil versehen ist, der in eine Aussparung, die in dem ersten Bolzenlager vorgesehen ist, einsetzbar ist.

Obwohl die Erfindung in erster Linie für das schnelle und einfache Abbauen von verschwenkbaren Kabinenfenstern gedacht ist, läßt sie sich überall dort anwenden, wo eine ähnliche Aufgabe vorliegt. Die Erfindung ermöglicht es in einfachster Weise,durch bloßes Entfernen des vorspringenden Teils aus der Aussparung und nachfolgendes Herausziehen des Scharnierbolzens ein Gelenk ohne Zuhilfenahme von Werkzeugen auseinanderzubauen und in umgekehrter Reihenfolge wieder zusammenzufügen. Bei der Anwendung dieses Gelenkes bei Kabinenfenstern ist es möglich, die Kabinenfenster sowohl aufzuklappen als auch ganz abzubauen.

Damit der Scharnierbolzen nicht unbeabsichtigt gelöst wird, kann der vorspringende Teil in der Aussparung in zumindest einer Stellung des zweiten Bolzenlagers sicherbar sein. Hierbei entspricht die sichernde Stellung des zweiten Bolzenlagers zumindest der Schließstellung und einem sich daran anschließenden begrenzten Schwenkbereich des oder der Fenster. Die erfindungsgemäße einfache Montage oder Demontage des Gelenkes wird dadurch noch erleichtert, daß der vorspringende Teil in die Aussparung durch Drehen des Scharnierbolzens um seine Längsachse einsetzbar ist. Auf diese Weise braucht der vorspringende Teil bei der Demontage lediglich aus der Aussparung herausgedreht und danach der Scharnierbolzen aus den Bolzenlagern herausgezogen zu werden, wobei der vorspringende Teil so anzubringen ist, daß er das Herausziehen oder Einstecken nicht behindert. Er ist hierzu vorzugsweise an einem Ende der Scharnierstange anzuordnen. Die Montage erfolgt in umgekehrter Reihenfolge. Die an den schwenkbaren Bolzenlagern angeordneten Schwenkteile, wie Fensterrahmen, müssen natürlich bei diesen Vorgängen entsprechend gesichert werden.

Das leichte Einsetzen des vorspringenden Teils in die Aussparung wird dadurch erreicht, daß der vorspringende Teil senkrecht oder etwa senkrecht zur Längsachse des Scharnierbolzens angeordnet und die Aussparung nach einer Seite offen ist.

Da die Aussparung eine Auflagefläche zur Aufnahme des vorspringenden Teils aufweist, kann sich der Scharnierbolzen auch nicht in seiner Längsrichtung wesentlich verschieben.

Zweckmäßig kann nach der Erfindung der vorspringende Teil an einer Seite des Scharnierbolzens sich radial nach außen erstrecken, die Aussparung C-förmig ausgebildet sein und das zweite Bolzenlager einen Anschlag aufweisen, der den vorspringenden Teil in zumindest einer Stellung des zweiten Bolzenlagers in der Aussparung sichert.

Im einzelnen sind mit Abstand zu dem ersten Bolzenlager ein drittes Bolzenlager und zwischen dem ersten und dritten Bolzenlager das zweite Bolzenlager und gegebenenfalls ein viertes, um die Achse des Scharnierbolzens verschwenkbares Bolzenlager vorgesehen, wobei die Aussparung in dem dritten Bolzenlager angeordnet ist. Somit ergibt sich ein einfaches Gelenk, an das bei nur einem Scharnierbolzen zwei Fensterrahmen angeschlagen werden können, wobei diese bei vertikaler Anordnung des Scharnierbolzens von dem dritten Bolzenlager getragen werden, das ebenso wie das erste an einem Pfosten des Kabinenrahmens fest angeordnet sein kann.

Die erfindungsgemäße Ausbildung des Gelenkes gestattet es grundsätzlich, daß der vorspringende Teil des Scharnierbolzens an beiden Seiten der Aussparung in dem Bolzenlager oder in einem mit dem Bolzenlager fest verbundenen Teil austreten kann. Dies muß nicht immer erwünscht sein, insbesondere, wenn nur ein Fensterrahmen, wie zum Beispiel in einer Tür, vor^{g}ese- hen ist, oder wenn - bei zwei Fensterrahmen - einer um etwa 180° geklappt werden soll. Für solche Fälle wird nach der Erfindung vorgeschlagen, daß die Aussparung und der vorspringende Teil trapezförmig ausgebildet sind, wodurch der Scharnierbolzen nur an einer Seite in die Aussparung ein- oder aus der Aussparung ausschwenkbar ist, da der schräg angeordnete Steg ein Drehen in die andere Richtung verhindert.

Damit ein unbeabsichtigtes Verdrehen des Scharnierbolzens in einem teilweise aufgeklappten Zustand des oder der Fensterrahmen nicht erfolgt, kann nach der Erfindung der Anschlag derart angeordnet sein, daß die Aussparung erst nach Verschwenken des zweiten Bolzenlagers um wenigstens 90° freigegeben wird. Dann befindet sich der Fensterrahmen, sofern es sich um seitliche Rahmen handelt, in einer Stellung, in der er wie ein Winker von der Kabine absteht, damit weit nach außen ausladend ist und somit leicht beschädigt werden kann. In einer solchen Stellung, die den gesamten Fensterraum freigibt, sollte das Fenster entweder ganz umgeklappt werden, sofern dies auf Grund der gegebenen Konstruktion möglich ist, oder ganz abgebaut werden.

Bei der Ausbildung des Gelenkes mit vier Bolzenlagern können erfindungsgemäß das zweite und vierte Bolzenlager mit je einem Anschlag versehen sein, die in mindestens einer Stellung der Bolzenlager beiderseits der Aussparung verlaufen und an an den verschwenkbaren Bolzenlagern angeflanschten Fensterrahmen vorgesehen sind. Damit brauchen die Endkanten der Fensterrahmen nur entsprechend ausgebildet zu werden, z.B. lediglich gebogen, um die Anschläge in die Fensterrahmen integrieren zu können. Gleichzeitig können an diesen Teilen auch die Bolzenlager angeschlossen werden.

In den Zeichnungen sind zwei nachfolgend näher erläuterte Ausführungsbeispiele der Erfindung dargestellt. Es zeigt:
Fig. 1 auszugsweise eine Fahrerkabine mit den erfindungsgemäß angeschlagenen Fenstern;
Fig. 2a ein an einem Fensterpfosten angeordnetes Scharnier, im Schnitt nach der Linie 2a - 2a in Fig. 2b;
Fig. 2b das Scharnier nach Fig. 2a mit teilweise dargestellten Fensterpfosten und Fensterrahmen;
Fig. 3a einen Schnitt nach der Linie 3a - 3a in Fig. 2b;
Fig. 3b einen Schnitt nach der Linie 3b - 3b in Fig. 2b;
Fig. 3c einen ähnlichen Schnitt wie Fig. 2b, jedoch ein weiteres Ausführungsbeispiel für das Scharnier darstellend.

In Fig. 1 ist der obere Teil einer Kabine 1 für ein Arbeitsfahrzeug, wie eine Baumaschine oder einen Ackerschlepper dargestellt. Derartige Kabinen sind in der Regel so ausgestaltet, daß sie dem Fahrer eine Rundumsicht ermöglichen, wozu die Kabinen allseits verglast sein können. Aus Fig. 1 ist zu ersehen, daß Fenster 2 und 3 über Scharniere 4 und 5 an einem Kabinenrahmen 10 der Kabine 1 um vertikale Achsen aufklappbar angeordnet sind, so daß sie aus einer den Fahrerraum verschließenden Stellung in eine weit offene Stellung verschwenkt werden können.

Aus Fig. 2a und 2b ist zu entnehmen, daß für beide Fenster 2 und 3 ein gemeinsames Scharnier 4 und 5 vorgesehen ist, das dort als Gelenk oder Fensterangel 11 bezeichnet ist. Jede Fensterangel 11 weist einen Lagerbock 15 auf, der über herkömmliche Mittel mit dem Kabinenrahmen 10, und zwar einem Kabinenpfosten 6, fest verbunden ist. An diesem Lagerbock 15 ist ein erstes Bolzenlager 17 angeschlagen, beispielsweise angeschweißt, in das eine Längsbohrung 19 eingearbeitet ist. Ein zweiter Lagerbock 21 ist mit Abstand unterhalb des ersten Lagerbocks 15 ebenfalls an dem Kabinenpfosten 6 fest angeordnet, mit einer U- oder C-förmigen oder ähnlich ausgebildeten Aussparung 23 versehen und mit einem zweiten Bolzenlager 25 derart fest verbunden, daß die Aussparung 23 nicht abgedeckt ist, d.h. das Bolzenlager 25 endet unmittelbar oberhalb der Aussparung 23. In das zweite Bolzenlager 25 ist eine zu der Längsbohrung 19 ausgerichtete Längsbohrung 27 eingearbeitet.

Die Fenster 2 und 3 sind in Fensterrahmen 31 und 33 eingefaßt, die jeweils mit einem auch als Anschlag dienenden abgebogenen Rand 32 und 34 versehen sind, deren Zweck nachfolgend noch erläutert wird.

Der Abstand zwischen den Bolzenlagern 17 und 25 ist derart gewählt, daß zwischen ihnen zwei weitere Bolzenlager 35a und 35b vorgesehen werden können. Hierbei ist das Bolzenlager 35a mit einem Vollzylinder 37a fest verbunden, der wiederum an der Außenseite des abgerundeten Randes 32 des Fensterrahmens 31 ortsfest angeschlossen ist. Auch das Bolzenlager 35b ist in ähnlicher Weise mit einem Vollzylinder 37b fest verbunden, der seinerseits an der Außenseite des abgerundeten Randes 34 des Fensterrahmens 33 ortsfest angreift. Längsbohrungen 36, die mit den Längsbohrungen 19 und 27 fluchten, sind in die Bolzenlager 35a und 35b eingearbeitet. In diese Längsbohrungen 19, 27 und 36 kann dann ein Scharnierbolzen 39, der an seinem unteren Ende einen als vorspringenden Teil ausgebildeten radialen Finger 41 aufweist, von unten derart eingesetzt werden, daß sein Finger 41 nach entsprechendem Verdrehen des Scharnierbolzens um seine Längsachse in der Aussparung 23 am Lagerbock 21 zu liegen kommt.

Die Ränder 32 und 34 der Fensterrahmen 31 und 33 sind derart abgebogen, daß sie in der den Fahrerraum verschließenden Stellung der Fenster 2 und 3 den Finger 41 des Scharnierbolzens 39 in der Aussparung 23 sichern. Dabei weist aber der Finger 41 eine Größe auf, daß die Fenster 2 und 3 unabhängig voneinander um die Fensterangel 11 in eine aufgeklappte Stellung verschwenkt werden können, wobei je nach der Offenstellung der oder die Ränder 32 und 34 sich soweit von der Aussparung 23 bzw. dem Finger 41 fortbewegen, daß dieser wieder aus der Aussparung 23 herausgedreht werden kann. Dies ermöglicht einen Ausbau des oder der Fenster 2 und 3. Hierzu ist ein Fenster 2 oder 3 um mindestens 90° aus seiner den Fahrerraum verschließenden Stellung zu verschwenken, wodurch dann der Scharnierbolzen 39 in Richtung des geöffneten Fensters 2 oder 3 gedreht werden kann. Dabei tritt der Finger 41 aus der Aussparung 23 aus, und der Scharnierbolzen 39 kann nach unten aus den Längsbohrungen 19, 27 und 36 herausgezogen werden. Dabei sind die Fenster 2 und 3 natürlich entsprechend festzuhalten. Will man vermeiden, daß beim Entfernen des Scharnierbolzens 39 beide Fenster 2 und 3 aus ihrer Verankerung gelöst werden, so können beispielsweise zwei Fensterangeln nebeneinander angeordnet werden, die jeweils einem Fenster zuzuordnen sind.

Da der Finger 41 des Scharnierbolzens 39 in seiner sich in der Aussparung befindlichen Stellung auf der Unterseite der Aussparung aufliegt, erübrigt sich eine Vorrichtung zum zusätzlichen Halten des Scharnierbolzens in den Längsbohrungen. Sind die Ränder 32 und 34 der Fensterrahmen 31 und 33 derart abgebogen, daß der Finger 41 nur in der um wenigstens einen rechten Winkel geklappten Stellung der Fenster aus der Aussparung 23 herausgedreht werden kann, dann erübrigt sich auch eine weitere Drehsicherung für den Scharnierbolzen, wenn die Fenster beispielsweise in eine halboffene Stellung geklappt werden.

Andererseits können der Finger 41 und die Aussparung 23 auch derart ausgebildet werden, daß das Aufklappen eines Fensters den Finger nicht freigibt, der Finger also in der Aussparung 23 arretiert bleibt und dieses Fenster um 180° bis gegen das geschlossene Fenster aufgeklappt werden kann, wodurch sich dieselbe Wirkung ergibt, als wenn das Fenster abgenommen worden wäre. Hierzu ist die Aussparung 23, wie aus Fig. 3c zu ersehen ist, in ihrem Steg abgeschrägt ausgebildet, d.h. in der Draufsicht trapezförmig. Der Finger 41 hat dabei eine der Aussparung angepaßte Form und kann dann nur nach der Seite aus der Aussparung herausgedreht werden, wenn das Fenster an der den längeren Schenkel aufweisenden Seite verschwenkt wurde. Diese Ausführung kann auch dann Verwendung finden, wenn nur ein Fenster an einem Pfosten, wie beispielsweise an einem Türrahmen, angeschlagen ist, d.h. immer dann, wenn einem Fenster eine eigene Fensterangel zugeordnet ist.

Die vorstehend beschriebene Fensterlagerung kann überall dort verwendet werden, wo Schwenkteile, wie beispielsweise Türen, Fensterläden, Klappen u.s.w. abgenommen werden sollen, wobei es unerheblich ist, ob der Finger am oberen oder unteren Ende des Scharnierbolzens vorgesehen ist, so daß der Scharnierbolzen auch nach oben herausgezogen werden kann. Der Scharnierbolzen kann aber auch in einer horizontalen oder geneigten Lage angeordnet sein.

## Patentansprüche

1. Gelenk (11) mit mindestens einem ersten und einem zweiten Bolzenlager (17 bzw. 21 und 35a bzw. 35b), die zueinander ausgerichtete Längsbohrungen (19 bzw. 27) aufweisen, durch die ein Scharnierbolzen (39) gesteckt werden kann, wobei das zweite Bolzenlager (35a bzw. 35b) um die Achse des Scharnierbolzens (39) verschwenkbar ist, dadurch gekennzeichnet, daß der Scharnierbolzen (39) mit einem vorspringenden Teil (41) versehen ist, der in eine Aussparung (23), die in dem ersten Bolzenlager (17 bzw. 21) vorgesehen ist, einsetzbar ist.

2. Gelenk nach Anspruch 1, dadurch gekennzeichnet, daß der vorspringende Teil (41) in der Aussparung (23) in zumindest einer Stellung des zweiten Bolzenlagers (35a bzw. 35b) sicherbar ist.

3. Gelenk nach Anspruch 1, dadurch gekennzeichnet, daß der vorspringende Teil (41) in die Aussparung (23) durch Drehen des Scharnierbolzens (39) um seine Längsachse einsetzbar ist.

4. Gelenk nach einem oder mehreren der vorherigen Ansprüche, dadurch gekennzeichnet, daß der vorspringende Teil (41) senkrecht oder etwa senkrecht zur Längsachse des Scharnierbolzens (39) angeordnet und die Aussparung (23) nach einer Seite offen ist.

5. Gelenk nach einem oder mehreren der vorherigen Ansprüche, dadurch gekennzeichnet, daß die Aussparung (23) eine Auflagefläche zur Aufnahme des vorspringenden Teils (41) aufweist.

6. Gelenk nach einem oder mehreren der vorherigen Ansprüche, dadurch gekennzeichnet, daß der vorspringende Teil (41) an einer Seite des Scharnierbolzens (39) sich radial nach außen erstreckt, die Aussparung (23) C-förmig ausgebildet ist und das zweite Bolzenlager (35a bzw. 35b) einen Anschlag (32 bzw. 34) aufweist, der den vorspringenden Teil (41) in zumindest einer Stellung des zweiten Bolzenlagers (35a bzw. 35b) in der Aussparung (23) sichert.

7. Gelenk nach einem oder mehreren der vorherigen Ansprüche, dadurch gekennzeichnet, daß mit Abstand zu dem ersten Bolzenlager (17) ein drittes Bolzenlager (21) und zwischen dem ersten und dritten Bolzenlager das zweite Bolzenlager (35a) und gegebenenfalls ein viertes,um die Achse des Scharnierbolzens (39) verschwenkbares Bolzenlager (35b) vorgesehen sind, wobei die Aussparung (23) in dem dritten Bolzenlager (21) angeordnet ist.

8. Gelenk nach einem oder mehreren der vorherigen Ansprüche, dadurch gekennzeichnet, daß die Aussparung (23) und der vorspringende Teil (41_) trapezförmig ausgebildet sind.

9. Gelenk nach einem oder mehreren der vorherigen Ansprüche, dadurch gekennzeichnet, daß der Anschlag (32 bzw. 34) derart angeordnet ist, daß die Aussparung (23) erst nach Verschwenken des zweiten Bolzenlagers (35a bzw. 35b) um wenigstens 90° freigegeben wird.

0. Gelenk nach Anspruch 7, dadurch gekennzeichnet, daß das zweite und vierte Bolzenlager (35a und 35b) mit je einem Anschlag (32 und 34) versehen sind, die in mindestens einer Stellung der Bolzenlager beiderseits der Aussparung (23) verlaufen und an an den verschwenkbaren Bolzenlagern (35a und 35b) angeflanschten Fensterrahmen (31 und 33) vorgesehen sind.
